# EUROPÄISCHE PATENTSCHRIFT

(11) **EP 4 173 016 B1**
(45) Veröffentlichungstag und Bekanntmachung des Hinweises auf die Patenterteilung: **30.07.2025**
(21) Anmeldenummer: 21737365.3
(22) Anmeldetag: 24.06.2021
(51) Int. Cl.: H01H 13/20, H01H 19/40

(54) **BEFEHLS-UND MELDEGERÄT UND ADAPTER FÜR EIN BEFEHLS-UND MELDEGERÄT**
CONTROL AND SIGNALLING DEVICE AND ADAPTER FOR A CONTROL AND SIGNALLING DEVICE
DISPOSITIF DE COMMANDE ET DE SIGNALISATION ET ADAPTATEUR POUR UN DISPOSITIF DE COMMANDE ET DE SIGNALISATION

(30) Priorität: 25.06.2020 DE 102020116718
(43) Veröffentlichungstag der Anmeldung: 03.05.2023
(73) Patentinhaber: Eaton Intelligent Power Limited, Dublin 4 (IE)
(72) Erfinder: KNOERRCHEN, Oliver, 50858 Köln (DE)
(74) Vertreter: Epping - Hermann - Fischer
(86) Internationale Anmeldenummer: PCT/EP2021/067293
(87) Internationale Veröffentlichungsnummer: WO 2022/002739

(56) Entgegenhaltungen:
- EP-A2- 1 884 970
- DE-B3- 102017 113 416

## Beschreibung

Die vorliegende Offenbarung betrifft ein Befehls- und Meldegerät, das ein Betätigungselement wie einen Druckknopf oder Taster und ein Kontaktelement wie beispielsweise einen Mikroschalter aufweist, sowie einen Adapter für ein Befehls- und Meldegerät.

Befehls- und Meldegeräte der RMQ-Titan^{®}-Reihe der Anmelderin ermöglichen Kombinationen von Betätigungselementen mit Kontaktelementen. Beispielsweise sind RMQ-Titan^{®}-Taster vom Typ M22 für entsprechende Kontaktelemente vom Typ M22 ausgelegt. Diese Kontaktelemente besitzen vorgegebene Schaltwege wie beispielsweise etwa 5,5 mm und sind für Kräfte im Bereich von etwa 5-10 N ausgelegt.

Ein Einsatz der Betätigungselemente mit anderen Kontaktelementen ist in der Regel nur möglich, wenn die Kontaktelemente die vorgegebenen Schaltwege besitzen und für den spezifizierten Kraftbereich des entsprechenden Betätigungselements ausgelegt sind. Es ist beispielsweise nicht ohne weiteres möglich einen Taster der RMQ-Titan^{®}-Reihe M22 mit einem Mikroschalter zu kombinieren, da weder der vorgegebene Schaltweg ausreichen würde, den Mikroschalter zu betätigen, noch der spezifizierte Kraftbereich bei der Betätigung für Mikroschalter geeignet ist.

Eine Kombination einer Betätigungseinheit mit einem Mikroschalter ist aus der GB 1 233 400 A bekannt, die zum Beispiel mit einem Druckknopfkörper zur Betätigung eines oder mehrerer Mikroschalter angewendet werden kann. Allerdings handelt es sich hierbei um eine spezielle Konstruktion, die beispielsweise nicht ohne weitere konstruktive Änderungen mit beispielsweise einem Taster der RMQ-Titan^{®}-Reihe M22 kombiniert werden kann.

US 3 624 330 A beschreibt einen Schalter mit einem Körper, einer Stößelanordnung und einer Kontaktanordnung, wobei die Stößelanordnung einen ersten Stößel, einen zweiten Stößel, eine Stößelfeder und ein Teilerteil aufweist, wobei der erste Stößel teleskopisch mit dem zweiten Stößel in Eingriff steht, der zweite Stößel mit dem Teilerteil in Eingriff steht und darin axial beweglich ist und die Stößelfeder zwischen dem ersten Stößel und dem Teilerteil in Eingriff steht, wobei die Stößelanordnung beweglich mit dem Körper verbunden ist, wobei die Kontaktanordnung einen festen Kontakt, einen beweglichen Kontakt und das Teilerteil Mittel zum Eingriff des beweglichen Kontakts in die Kontaktanordnung aufweist.

DE 102 10984 A1 beschreibt eine Meldeleuchte für eine optische Anzeige, umfassend ein Gehäuse mit elektrischen Leiterteilen , eine Leuchtdiode in einem Druckstück , das eine lichtdurchlässige Leuchtkuppe aufweist, einen Hohlstab, in dessen einem Endbereich das Druckstück axial verschiebbar gelagert ist und dessen anderer Endteil in dem Gehäuse angeordnet ist, und einen elektrischen Schalter , der in dem Hohlstab in dessen Längsrichtung hinter der Leuchtdiode angeordnet und durch Axialverschiebung des Druckstücks betätigbar ist.

DE 10 2017 113 416 B3 beschreibt einen Mikroschalter, der aus einer zylindrischen Hülse besteht, in der ein Kolben axial beweglich gelagert ist. Innerhalb des Kolbens ist wiederum ein Kontaktstift axial beweglich gelagert. Der Kontaktstift wirkt mit zwei in einem Boden der Hülse beabstandet voneinander befestigten Gegenkontakten zusammen. Die Bewegung des Kontaktstiftes wird durch zwei Federn unterstützt. Eine Rückstellfeder ist zwischen Hülsenboden und Kolben angeordnet und bewegt den Kolben bei Nichtbetätigung des Mikroschalters in eine Ausgangsstellung. Eine Dämpfungsfeder ist zwischen Kontaktstift und einer Betätigungskappe des Kolbens angeordnet und sorgt für ein weiches Aufsetzen des Kontaktstiftes auf die Gegenkontakte. Um die Bewegung des Kontaktstiftes nur kurz vor einem Aufsetzen auf die Gegenkontakte zu dämpfen, weist die Dämpfungsfeder eine höhere Federkraft als die Rückstellfeder auf.

Es ist eine Aufgabe der Erfindung, ein Befehls- und Meldegerät anzugeben.

Die Aufgabe wird durch ein Befehls- und Meldegerät mit den Merkmalen des unabhängigen Anspruchs 1 gelöst.

Nachfolgend werden nun ein Befehls- und Meldegerät und ein Adapter für ein Befehls- und Meldegerät beschrieben.

Gemäß einem Aspekt wird ein Befehls- und Meldegerät offenbart, welches folgendes aufweist: einen zylinderförmig ausgebildeten Grundkörper mit zwei offenen Enden, ein Betätigungselement, das zum Einsetzen in eines der offenen Enden des Grundkörpers ausgebildet ist und ein relativ zum Grundkörper bewegliches Schaltteil aufweist, und ein mehrteiliges Einsatzelement, das zum Einsetzen in den Grundkörper zur Überbrückung zumindest eines Teils eines Schaltwegs vom Schaltteil zu einem am anderen der offenen Enden angeordneten Kontaktelement ausgebildet ist und ein elastisches Element aufweist, welches ein zum Betätigen des Kontaktelements vorgesehenes Teil des Einsatzelements elastisch derart abstützt, dass eine Druckkraft des Einsatzelements auf das Kontaktelement auf einen vorgegebenen Kraftbereich begrenzt wird. Ein derartiges Befehls- und Meldegerät ermöglicht die Verkürzung des Schaltweges und der Druckkraft auf das Kontaktelement, sodass auch ein Mikroschalter als Kontaktelement eingesetzt werden kann, der einen geringeren Kontaktdruck als ein herkömmliches Kontaktelement benötigt. Insbesondere kann ein Befehls- und Meldegerät der RMQ-Titan^{®}-Reihe der Anmelderin, das zum Einsatz mit herkömmlichen Kontaktelementen ausgebildet ist, durch das Einsatzelement und das elastische Element derart modifiziert werden, dass auch ein Mikroschalter verwendet werden kann. Es wird mithin ein modulares Befehls- und Meldegerät geschaffen, das mit Kontaktelementen verwendet werden kann, die unterschiedliche Schaltwege und/oder Kontaktdrücke benötigen.

Das Schaltteil ist gemäß der Erfindung rotatorisch relativ zum Grundkörper beweglich, wobei das Einsatzelement ein durch eine Rotation des Schalteils im Grundkörper axial relativ zum Grundkörper bewegbares Mittelteil und ein Druckteil aufweist, welches das zum Betätigen des Kontaktelements vorgesehene Teil bildet und mit dem Mittelteil mechanisch derart gekoppelt ist, dass eine axiale Bewegung des Mitteilteils relativ zum Grundkörper eine entsprechende axiale Bewegung des Druckteils bewirkt, und wobei das Druckteil durch das am Mittelteil fixierte elastische Element gegen einen Anschlag in Richtung des Kontaktelements gedrückt wird. Die zweite Ausführungsform ist insbesondere für einen Drehtaster als Betätigungselement vorgesehen, der rotatorisch im Grundkörper bewegt wird, um das Kontaktelement zu betätigen.

Bei einer Weiterbildung der Erfindung kann das Schaltteil eine Gleitfläche mit einem vorbestimmten Winkel in Bezug zur Rotationsachse des Schaltteils und das Mitteilteil eine entsprechende Gegengleitfläche aufweisen, wodurch bei einer Drehung des Schaltteils die Gleitfläche auf der Gegengleitfläche gleitet und dadurch die axial Bewegung des Mittelteils relativ zum Grundkörper bewirkt. Dadurch kann mit relativ wenigen Mitteln eine Umsetzung der Rotation Schaltteils in eine Translation des Mitteilteils umgesetzt werden. Zudem wird der Einsatz von Druckkontaktschaltern wie Mikroschaltern ermöglicht.

Der Schaltweg kann in einer Weiterbildung der Erfindung etwa 5 mm betragen und das Druckteil im bis zum Anschlag gedrückten Zustand soweit über das andere der offenen Enden des Grundkörpers herausragen, dass der Schaltweg auf etwa 1 mm verkürzt wird. Ein solcher Schaltweg ist speziell bei Verwendung eines RMQ-Titan^{®}-Tasters vom Typ M22 mit einem Mikroschalter erforderlich.

Gemäß einer Weiterbildung der Erfindung kann das elastische Element eine Blattfeder sein, die derart ausgebildet ist, dass ihre Druckkraft im gebogenen Zustand etwa im vorgegebenen Kraftbereich liegt. Die Blattfeder kann insbesondere aus einem Federstahl gefertigt sein. Eine Blattfeder kann relativ einfach montiert werden, beispielsweise an ihrem einen Ende am Mitteilteil befestigt, insbesondere eingespannt werden, so dass ihr anderes Ende auf das Druckteil drücken und auf dieses einen Kontaktdruck ausüben kann.

Gemäß einem weiteren Aspekt wird ein Adapter für ein Befehls- und Meldegerät nicht gemäß der Erfindung offenbart, das einen zylinderförmig ausgebildeten Grundkörper mit zwei offenen Enden und ein Betätigungselement aufweist, das zum Einsetzen in eines der offenen Enden des Grundkörpers ausgebildet ist und ein relativ zum Grundkörper bewegliches Schaltteil aufweist, wobei der Adapter folgendes aufweist: ein mehrteiliges Einsatzelement, das zum Einsetzen in den Grundkörper zur Überbrückung zumindest eines Teils eines Schaltwegs vom Schaltteil zu einem am anderen der offenen Enden angeordneten Kontaktelement ausgebildet ist und ein elastisches Element aufweist, welches ein zum Betätigen des Kontaktelements vorgesehenes Teil des Einsatzelements gegenüber dem Schaltteil elastisch derart abstützt, dass eine Druckkraft des Einsatzelements auf das Kontaktelement auf einen vorgegebenen Kraftbereich begrenzt wird. Ein solcher Adapter kann beispielsweise dazu verwendet werden, das Einsatzspektrum von Befehls- und Meldegeräten der RMQ-Titan^{®}-Reihe zu erweitern, da er die Verwendung mit einer größeren Auswahl von Kontaktelementen ermöglicht.

Der Adapter ist in einer Weiterbildung für ein Befehls- und Meldegerät vorgesehen, bei welchem das Schaltteil axial relativ zum Grundkörper beweglich ist. In der ersten Ausführungsform des Adapters weist das Einsatzelement ein stiftförmiges Mitteilteil, welches das zum Betätigen des Kontaktelements vorgesehene Teil bildet, und eine koaxial zu dem Mitteilteil angeordnete Halterung auf, in welche das elastische Element eingesetzt werden kann, so dass es koaxial zum Mittelteil angeordnet ist und das Mittelteil mit einer Kraft beaufschlagen kann, wobei die Halterung im Schaltteil fixiert werden kann und das Mittelteil axial beweglich in der Halterung gelagert und durch das koaxial zwischen der Halterung und dem Mittelteil angeordnete elastische Element gegen einen Anschlag in Richtung des Kontaktelements gedrückt wird. Die erste Ausführungsform des Adapters ist insbesondere für die Verwendung in einem Drucktaster als Betätigungselement vorgesehen, der axial im Grundkörper bewegt wird, um das Kontaktelement zu betätigen.

Der Adapter ist in einer Weiterbildung für ein Befehls- und Meldegerät vorgesehen, bei welchem das Schaltteil rotatorisch relativ zum Grundkörper beweglich ist. In der zweiten Ausführungsform des Adapters weist das Einsatzelement ein durch eine Rotation des Schalteils im Grundkörper axial relativ zum Grundkörper bewegbares Mittelteil und ein Druckteil auf, welches das zum Betätigen des Kontaktelements vorgesehene Teil bildet und mit dem Mittelteil mechanisch derart gekoppelt ist, dass eine axiale Bewegung des Mitteilteils relativ zum Grundkörper eine entsprechende axiale Bewegung des Druckteils bewirkt, und wobei das Druckteil durch das am Mittelteil fixierte elastische Element gegen einen Anschlag in Richtung des Kontaktelements gedrückt wird. Die zweite Ausführungsform des Adapters ist insbesondere für die Verwendung in einem Drehtaster als Betätigungselement vorgesehen, der rotatorisch im Grundkörper bewegt wird, um das Kontaktelement zu betätigen.

Weitere Merkmale ergeben sich aus der nachfolgenden Beschreibung in Verbindung mit den in den Zeichnungen dargestellten Ausführungsbeispielen.

Die Zeichnungen zeigen in
Fig. 1 zeigt ein Befehls- und Meldegerät nicht gemäß der Erfindung in verschiedenen Zuständen;
Fig. 2 zeigt eine Weiterbildung eines Adapters für ein Befehls- und Meldegerät; und
Fig. 3 zeigt ein Befehls- und Meldegerät gemäß der Erfindung in verschiedenen Zuständen.

In der folgenden Beschreibung können gleiche, funktional gleiche und funktional zusammenhängende Elemente mit den gleichen Bezugszeichen versehen sein. Absolute Werte sind im Folgenden nur beispielhaft angegeben und sind nicht einschränkend zu verstehen.

Fig. 1 zeigt ein als Drucktaster konfiguriertes Befehls- und Meldegerät 10 der RMQ-Titan^{®}-Reihe, das oberhalb einer Platine 30 mit einem drauf montierten Mikroschalter 18 als Kontaktelement angeordnet ist. Der Mikroschalter 18 ist durch auf der Platine 30 um ihn herum angeordneten LEDs (Light Emitting Diodes) 19 umringt. Wenn Elemente des Befehls- und Meldegeräts 10 transparent für Lichtstrahlung sind, können durch die LEDs 19 beispielsweise Schaltzuständige des Befehls- und Meldegeräts 10 über die insbesondere aus der Oberseite austretende Lichtstrahlung signalisieren.

Das Befehls- und Meldegerät 10 weist einen zylinderförmig ausgebildeten Grundkörper 12 mit einem außenseitigen Gewinde zum Einschrauben in eine Halterung 32 für Befehls- und Meldegeräte auf. Am oberen freien Ende des Grundkörpers 12 ist ein Betätigungselement 14 eingesetzt. Das Betätigungselement 14 weist ein relativ zum Grundkörper 12 und in diesem axial bewegliches Schaltteil 16 auf, wie durch den Doppelpfeil angedeutet. An seiner Oberseite weist das Schaltteil 16 eine Tastfläche zum Eindrücken des Schaltteils 16 in den Grundkörper 12 auf. Das Schaltteil 16 weist einen zylinderförmigen Mittelabschnitt auf, dessen Durchmesser geringer als der Innendurchmesser des Grundkörpers 12 ist, so dass er im Grundkörper 12 axial beweglich ist. Axial beweglich bedeutet eine longitudinale Bewegungsmöglichkeit entlang der Zylinderachse des Grundkörpers 12. Das Schaltteil 16 wird durch einen Fixierungsring 13, der am oberen freien Ende des Grundkörpers beispielsweise schraubend befestigt ist, im Grundkörper 12 so gehalten, dass es nicht am oberen Ende aus dem Grundkörper 12 herausfallen oder herausspringen kann. In der mittleren Zeichnung der Fig. 1 ist das Schaltteil 16 in der Grundstellung gezeigt, d.h. wenn der Mikroschalter 18 nicht aktiviert ist, während in der linken Zeichnung der fig. 1 das Schaltteil 16 im eingedrückten Zustand gezeigt ist, in dem der Mikroschalter 18 aktiviert ist.

Der Mikroschalter 18 ist aufgrund seiner geringen Abmessungen in einem Abstand von den oben beschriebenen Komponenten des Befehls- und Meldegeräts 10 so angeordnet, dass ohne zusätzliche Maßnahmen eine Aktivierung nicht möglich ist, da der zu überbrückende Schaltweg zur Aktivierung des Mikroschalters 18 zu groß ist und zudem die für den Mikroschalter 18 erforderliche Druckkraft unter Umständen nicht eingehalten werden kann, d.h. der auf das Schaltteil 16 einwirkende Betätigungsdruck nicht in dem für den Mikroschaler 18 vorgegebenen Kraftbereich liegt. Um den Schaltweg 24 zum Mikroschalter 18 zumindest zu einem Teil 240 zu überbrücken und die auf den Mikroschalter 18 Druckkraft auf einen Kraftbereich zu begrenzen, der insbesondere für die Aktivierung des Mikroschalters 18 vorgegeben ist, ist ein mehrteiliges Einsatzelement zum Einsetzen in der Grundkörper 12 vorgesehen.

Das mehrteilige Einsatzelement weist eine Halterung 20 auf, die im unteren zylinderförmigen Abschnitt des Schaltteils 16 eingesetzt ist, und in diesem fixiert ist, d.h. mit dem Schaltteil 16 bewegt wird, wie in der linken und der mittleren Zeichnung in Fig. 1 erkennbar ist. Beispielsweise kann die Halterung 20 klemmend im Schaltteil 16 befestigt sein, oder eingeschraubt oder eingeklebt sein. Innerhalb der Halterung 20 ist ein stiftförmiges Mitteilteil 22 axial beweglich angeordnet, und zwar so, dass die Halterung 20 koaxial zum Mitteilteil 22 angeordnet ist. Zwischen der Halterung 20 und dem Mitteilteil 22 ist das elastische Element 26 insbesondere in Form einer Schraubendruckfeder angeordnet. Um ein Herausfallen des Mittelteils 22 aus der Halterung 20 zu verhindern, ist ein Anschlag 28 am unteren Ende der Halterung 20 zum Kontakteelement 28 vorgesehen. Das elastische Element 26 bzw. die Schraubendruckfeder ist zwischen einen Vorsprung des Mitteilteils 22 und das obere geschlossene Ende des zylinderförmigen Abschnitts des Schaltteils 16 eingeklemmt und stützt dadurch das Mittelteil 22 elastisch derart ab, dass im Heruntergedrückten Zustand des Schaltteils 16 die durch das Mitteilteil 22 auf den Mikroschalter 18 wirkende Druckkraft auf einen Kraftbereich begrenzt wird, der insbesondere dem für den Mikroschalter 18 spezifizierten Kraftbereich entspricht oder von diesem umfasst ist.

Wie in der mittleren Zeichnung von Fig. 1 zu erkennen ist, ragt der untere Teil des Mittelteils 22 soweit aus dem Schaltteil 16 heraus, dass ein Teil 240 des Schaltwegs 24 durch diesen überbrückt werden kann. Somit ist das Befehls- und Meldegerät 10 auch mit Mikroschaltern 18 mit einer relativ niedrigen Bauhöhe verwendbar. In der in der rechten Zeichnung der Fig. 1 gezeigten Konstellation ist das Befehls- und Meldegerät 10 in einem größeren Abstand als bei der in der linken Zeichnung gezeigten Konstellation vom Mikroschalter 18 angeordnet. In diesem Fall ragt im eingedrückten Zustand des Schaltteils 16 der untere Teil des Mittelteils 22 weiter aus dem zylinderförmigen unteren Abschnitt des Schaltteils 16 heraus. Durch die Schraubendruckfeder 26 ist gewährleistet, dass die durch das Mittelteil 22 auf den Mikroschalter 18 wirkende Druckkraft im vorgegebenen Kraftbereich liegt. Wie die linke und rechte Zeichnung der Fig. 1 zeigen, kann als das Befehls- und Meldegerät 10 flexibel in unterschiedlichen Konstellationen eingesetzt werden, also beispielsweise in verschiedenen Abständen von Kontaktelementen und auch mit Kontaktelementen mit unterschiedlichen Bauhöhen.

Fig. 2 zeigt eine Ausgestaltung eines Einsatzelements mit der Halterung 20, die eine Basis 200 in Form eines Zylinderabschnitts mit einer Öffnung in seiner Mitte aufweist, durch welche das stiftförmige Mittelteil 22 hindurchgeführt ist, so dass beide Ende des Mittelteils 22 aus der Basis 200 herausragen. Ausgehend von der Basis 200 erstrecken sich etwa parallel zum Mitteilteil 22 fingerförmige Haltestäbe 202 zur Lagerung der Schraubendruckfeder 26 koaxial zwischen dem Mitteilteil 22 und den Haltestäben 202 und zur Führung der Basis 200 im Schaltteil 16. Wie in der Zeichnung links oben gezeigt ist, kann die Halterung 20 mit dem Mittelteil 22 und der Schraubendruckfeder 26 in einem Einsetzteil 21 gelagert sein, welches zum Einsetzen in den Grundkörper 12 des Befehls- und Meldegeräts 10 ausgebildet sein kann. Das Einsetzteil 21 kann im Grundkörper 12 axial beweglich gelagert sein, und beispielsweise durch das Eindrücken des Schaltteils 16 in den Grundkörper 12 in Richtung zum Mikroschalter 18 bewegt werden.

Fig. 3 zeigt ein als Drehschalter konfiguriertes Befehls- und Meldegerät 10' der RMQ-Titan^{®}-Reihe, das oberhalb einer Platine mit einem drauf montierten Mikroschalter 18' als Kontaktelement angeordnet ist. Der Mikroschalter 18' kann durch auf der Platine um ihn herum angeordneten LEDs umringt sein, ähnlich wie in Fig. 1 gezeigt. Wenn Elemente des Befehls- und Meldegeräts 10' transparent für Lichtstrahlung sind, können durch die LEDs beispielsweise Schaltzuständige des Befehls- und Meldegeräts 10' über die insbesondere aus der Oberseite austretende Lichtstrahlung signalisieren.

Das Befehls- und Meldegerät 10' weist einen zylinderförmig ausgebildeten Grundkörper 12' mit einem außenseitigen Gewinde zum Einschrauben in eine Halterung für Befehls- und Meldegeräte auf. Am oberen freien Ende des Grundkörpers 12' kann ein Betätigungselement 14' eingesetzt werden, wie in der rechten Zeichnung in Fig. 3 gezeigt ist. Das Betätigungselement 14' weist ein relativ zum Grundkörper 12' und in diesem rotatorisch bewegliches Schaltteil 16' auf, wie durch den Doppelpfeil angedeutet. An seiner Oberseite weist das Schaltteil 16' eine Grifffläche zum Drehen des Schaltteils 16' im Grundkörper 12' auf. Das Schaltteil 16' weist einen zylinderförmigen Mittelabschnitt auf, dessen Durchmesser geringer als der Innendurchmesser des Grundkörpers 12' ist, so dass er im Grundkörper 12' rotatorisch beweglich ist. Rotatorisch beweglich bedeutet eine Rotationsmöglichkeit um die Zylinderachse des Grundkörpers 12'. Das Schaltteil 16' wird durch einen Fixierungsring 13', der am oberen freien Ende des Grundkörpers beispielsweise schraubend befestigt ist, im Grundkörper 12' so gehalten, dass es nicht am oberen Ende aus dem Grundkörper 12' herausfallen oder herausspringen kann. In der linken und mittleren Zeichnung der Fig. 3 ist das Befehls- und Meldegerät 10' ohne das Betätigungselement 14' gezeigt, während in der rechten Zeichnung der Fig. 3 das Befehls- und Meldegerät 10' mit dem eingesetzten Betätigungselement 14' gezeigt ist.

Der Mikroschalter 18' ist aufgrund seiner geringen Abmessungen in einem Abstand von den oben beschriebenen Komponenten des Befehls- und Meldegeräts 10' angeordnet, dass ohne zusätzliche Maßnahmen eine Aktivierung nicht möglich ist, da der zu überbrückende Schaltweg zur Aktivierung des Mikroschalters 18' zu groß ist und zudem die für den Mikroschalter 18' erforderliche Druckkraft unter Umständen nicht eingehalten werden kann, d.h. der auf das Schaltteil 16' einwirkende Betätigungsdruck nicht in dem für den Mikroschaler 18' vorgegebenen Kraftbereich liegt. Um den Schaltweg zum Mikroschalter 18' zumindest zu einem Teil zu überbrücken und die auf den Mikroschalter 18' Druckkraft auf einen Kraftbereich zu begrenzen, der insbesondere für die Aktivierung des Mikroschalters 18' vorgegeben ist, ist ein mehrteiliges Einsatzelement zum Einsetzen in der Grundkörper 12' vorgesehen.

Das mehrteilige Einsatzelement weist ein Mittelteil 20' auf, das durch eine Rotation des Schalteils 16' im Grundkörper 12' axial relativ zum Grundkörper 12' bewegbar ist. Das Mitteilteil 20' weist zudem ein Druckteil 22' auf, welches ein zum Betätigen des Mikroschalters 18' vorgesehenes Teil bildet und mit dem Mittelteil 20' mechanisch derart gekoppelt ist, dass eine axiale Bewegung des Mitteilteils 20' relativ zum Grundkörper 12' eine entsprechende axiale Bewegung des Druckteils 22' bewirkt. Das Druckteil 22' wird hierbei durch ein am Mittelteil 20' fixiertes elastisches Element 26' in Form einer Blattfeder gegen einen Anschlag 28' in Richtung des Mikroschalters 18' gedrückt. Eine Rotation des Schaltteils 16' wird durch den nachfolgend beschriebenen Mechanismus in die axiale Bewegung des Mitteilteils 20' und Druckteils 22' umgesetzt: das Schaltteil 16' weist hierzu eine Gleitfläche 160' auf, die in einem ersten vorbestimmten Winkel in Bezug zur Rotationsachse des Schaltteils 16' angeordnet ist. Ebenso weist das Mitteilteil 20' eine entsprechende Gegengleitfläche 200' auf, die in einem zweiten vorbestimmten Winkel in Bezug zur Rotationsachse des Schaltteils 16' angeordnet ist, der etwa gleich dem ersten Winkel ist, beispielsweise etwa 45°. Bei einer Drehung des Schaltteils 16' gleitet die Gleitfläche 160' des Schaltteils 16' auf der Gegengleitfläche 200' des Mitteilteils 20'. Da das sich drehende Schaltteil 16' durch den Fixierungsring 13' nicht axial beweglich ist, wird durch die aufeinander gleitenden Gleitflächen 160' und 200' das Mitteilteil 20' axial nach unten, d.h. in Richtung zum Kontaktelement 18'relativ zum Grundkörper 12', nämlich im Grundkörper 12' bewegt. Damit wird auch das Druckteil 22' nach unten zum Mikroschalter 18' hin bewegt, so dass bei dem maximal nach unten axial bewegten Mittelteil 20' das Druckteil 22' so auf den Mikroschalter 18' drückt, dass dieser betätigt werden kann. Hierdurch wird das Druckteil 22' gegen die Blattfeder 26' gedrückt, die nach oben gebogen wird. Die Druckkraft der Blattfeder 26' ist hierbei derart bemessen, dass sie etwa in einem Kraftbereich liegt, der für den Mikroschalter 18' vorgegeben ist.

Wie in Fig. 3 zu erkennen ist, ragt der untere Teil des Mittelteils Druckteils 26' soweit aus dem Schaltteil Grundkörper 12' heraus, dass ein Teil des Schaltwegs durch diesen überbrückt werden kann. Somit ist das Befehls- und Meldegerät 10' auch mit Mikroschaltern 18' mit einer relativ niedrigen Bauhöhe verwendbar. Je nach Anordnung der Gleitflächen 160', 200', d.h. abhängig von der Winkelwahl kann eingestellt werden, wie weit das Druckteil 26' aus dem Grundkörper 12' herausgefahren werden kann. Beispielsweise kann bei Wahl eines Winkels kleiner als 45° der Gleitflächen 160', 200' in Bezug auf die Achse des Grundkörpers 12' eine größere Schaltstrecke überbrückt werden als bei Wahl eines Winkels größer als 45°. Damit kann Befehls- und Meldegerät 10' flexibel in unterschiedlichen Konstellationen eingesetzt werden, also beispielsweise in verschiedenen Abständen von Kontaktelementen und auch mit Kontaktelementen mit unterschiedlichen Bauhöhen.

## Patentansprüche

1. Befehls- und Meldegerät (10') aufweisend
- einen zylinderförmig ausgebildeten Grundkörper (12') mit zwei offenen Enden,
- ein Betätigungselement (14'), das zum Einsetzen in eines der offenen Enden des Grundkörpers ausgebildet ist und ein relativ zum Grundkörper bewegliches Schaltteil (16') aufweist, und
- ein mehrteiliges Einsatzelement , das zum Einsetzen in den Grundkörper (12') zur Überbrückung zumindest eines Teils (240) eines Schaltwegs (24) vom Schaltteil (16') zu einem am anderen der offenen Enden angeordneten Kontaktelement (18') ausgebildet ist und ein elastisches Element (26') aufweist, welches ein zum Betätigen des Kontaktelements (18') vorgesehenes Druckteil (22') des Einsatzelements elastisch derart abstützt, dass eine Druckkraft des Druckteils (22') auf das Kontaktelement (18') auf einen vorgegebenen Kraftbereich begrenzt wird,
- **dadurch gekennzeichnet, dass**
das Schaltteil (16') rotatorisch relativ zum Grundkörper (12') beweglich ist, und wobei das Einsatzelement ein durch eine Rotation des Schalteils (16') im Grundkörper (12') axial relativ zum Grundkörper (12') bewegbares Mittelteil (20') und das Druckteil (22') aufweist, welches das zum Betätigen des Kontaktelements (18') vorgesehene Teil bildet und mit dem Mittelteil (20') mechanisch derart gekoppelt ist, dass eine axiale Bewegung des Mittelteils (20') relativ zum Grundkörper (12') eine entsprechende axiale Bewegung des Druckteils (22') bewirkt, und wobei das Druckteil (22') durch das am Mittelteil (20') fixierte elastische Element (26') gegen einen Anschlag (28') in Richtung des Kontaktelements (18') gedrückt wird.

2. Befehls- und Meldegerät nach Anspruch 1, wobei das Schaltteil (16') eine Gleitfläche (160') mit einem vorbestimmten Winkel in Bezug zur Rotationsachse des Schaltteils (16') und das Mittelteil (20') eine entsprechende Gegengleitfläche (200') aufweist, wodurch bei einer Drehung des Schaltteils (16') die Gleitfläche (160') auf der Gegengleitfläche (200') gleitet und dadurch die axial Bewegung des Mittelteils (20') relativ zum Grundkörper (12') bewirkt.

3. Befehls- und Meldegerät nach Anspruch 1 oder 2, wobei der Schaltweg etwa 5 mm beträgt und das Druckteil (22') im bis zum Anschlag (28') gedrückten Zustand soweit über das andere der offenen Enden des Grundkörpers (12') herausragt, dass der Schaltweg auf etwa 1 mm verkürzt wird.

4. Befehls- und Meldegerät nach Anspruch 1, 2 oder 3, wobei das elastische Element (26') eine Blattfeder ist, die derart ausgebildet ist, dass ihre Druckkraft im gebogenen Zustand etwa im vorgegebenen Kraftbereich liegt.

## Claims

1. A control and signalling device (10') comprising
- a cylindrical main body (12') with two open ends,
- an operating element (14') designed for insertion into one of the open ends of the main body and comprising a switching unit (16') being movable relative to the main body, and
- a multi-part insert element designed for insertion into the main body (12') for bridging at least one portion (240) of a switching path (24) from the switching unit (16') to a contact element (18') arranged at the other of the open ends and comprising an elastic element (26'), which elastically supports a pressure element (22') of the insert element provided for actuating the contact element (18') in such a way that a pressure force of the pressure element (22') on the contact element (18') is limited to a predetermined force range,
**characterised in that**
the switching unit (16') is rotationally movable relative to the main body (12'), and wherein the insert element comprises a central part (20'), which can be moved axially relative to the main body (12') by rotation of the switching unit (16') in the main body (12'), and the pressure element (22'), which forms the part provided for actuating the contact element (18') and is mechanically coupled to the central part (20') in such a way that an axial movement of the central part (20') relative to the main body (12') causes a corresponding axial movement of the pressure element (22'), and
wherein the pressure element (22') is pressed against a stop (28') in the direction of the contact element (18') by the elastic element (26') fixed to the central part (20').

2. The control and signalling device according to claim 1, wherein the switching unit (16') comprises a sliding surface (160') with a predetermined angle in relation to the axis of rotation of the switching unit (16') and the central part (20') comprises a corresponding mating sliding surface (200'),
whereby, when the switching unit (16') is rotated, the sliding surface (160') slides on the mating sliding surface (200') and thereby causes the axial movement of the central part (20') relative to the main body (12').

3. The control and signalling device according to claim 1 or 2,
wherein the switching path is approximately 5 mm and the pressure element (22'), when pressed up to the stop (28'), protrudes so far beyond the other of the open ends of the main body (12') that the switching path is shortened to approximately 1 mm.

4. The control and signalling device according to claim 1, 2 or 3,
wherein the elastic element (26') is a leaf spring, which is designed in such a way that its pressure force in the bent state is approximately within the predetermined force range.

## Revendications

1. Dispositif de commande et de signalisation (10') présentant
- un corps de base (12') conçu de façon cylindrique comportant deux extrémités ouvertes,
- un élément d'actionnement (14') qui est conçu pour être inséré dans l'une des extrémités ouvertes du corps de base et qui présente une partie de commutation (16') mobile par rapport au corps de base, et
- un élément d'insertion en plusieurs parties qui est conçu pour être inséré dans le corps de base (12') pour enjamber au moins une partie (240) d'un trajet de commutation (24) de la partie de commutation (16') jusqu'à un élément de contact (18') agencé à l'autre des extrémités ouvertes et qui présente un élément élastique (26') qui supporte élastiquement une partie de compression (22') de l'élément d'insertion servant à actionner l'élément de contact (18') de façon à limiter une force de compression de la partie de compression (22') sur l'élément de contact (18') à une plage de force prédéfinie,
**caractérisé en ce que**
la partie de commutation (16') est mobile de façon à tourner par rapport au corps de base (12'), et dans lequel l'élément d'insertion présente une partie centrale (20') mobile axialement par rapport au corps de base (12') par une rotation de la partie de commutation (16') dans le corps de base (12') et la partie de compression (22'), qui forme la partie servant à actionner l'élément de contact (18') et qui est couplée mécaniquement à la partie centrale (20') de façon qu'un mouvement axial de la partie centrale (20') par rapport au corps de base (12') provoque un mouvement axial correspondant de la partie de compression (22'), et
dans lequel la partie de compression (22') est appuyée contre une butée (28') en direction de l'élément de contact (18') par l'élément élastique (26') fixé sur la partie centrale (20').

2. Dispositif de commande et de signalisation selon la revendication 1,
dans lequel la partie de commutation (16') présente une surface de glissement (160') présentant un angle prédéfini par rapport à l'axe de rotation de la partie de commutation (16') et la partie centrale (20') présente une surface de glissement opposée (200') correspondante, de façon que, lors d'une rotation de la partie de commutation (16'), la surface de glissement (160') glisse sur la surface de glissement opposée (200') et provoque ainsi le mouvement axial de la partie centrale (20') par rapport au corps de base (12').

3. Dispositif de commande et de signalisation selon la revendication 1 ou 2,
dans lequel le trajet de commutation est d'environ 5 mm et la partie de compression (22') à l'état comprimé jusqu'à la butée (28') dépasse l'autre des extrémités ouvertes du corps de base (12'), de façon à raccourcir le trajet de commutation à environ 1 mm.

4. Dispositif de commande et de signalisation selon la revendication 1, 2 ou 3,
dans lequel l'élément élastique (26') est un ressort à lames qui est conçu de façon que sa force de compression à l'état plié se situe à peu près dans la plage de force prédéfinie.
